# EUROPÄISCHE PATENTSCHRIFT

(11) **EP 0 432 468 B1**
(45) Veröffentlichungstag und Bekanntmachung des Hinweises auf die Patenterteilung: **24.02.1993**
(21) Anmeldenummer: 90121561.6
(22) Anmeldetag: 10.11.1990
(51) Int. Cl.: B21D 11/12

(54) **Biegeanlage für Stahlstäbe**
Machine for bending steel bars
Machine à plier des barres en acier

(30) Priorität: 14.12.1989 DE 3941291
(43) Veröffentlichungstag der Anmeldung: 19.06.1991
(73) Patentinhaber: Peddinghaus, Carl Ullrich, Dr., 42287 Wuppertal (DE)
(72) Erfinder: Lausberg, Wolfgang,, W-5828 Ennepetal (DE)
(74) Vertreter: Andrejewski, Walter

(56) Entgegenhaltungen:
- EP-A- 0 263 607
- DE-A- 2 018 396
- DE-A- 2 918 813
- DE-A- 3 341 714
- FR-A- 2 218 147
- US-A- 4 766 754

## Beschreibung

Die Erfindung betrifft eine Biegeanlage für Stahlstäbe, insbesondere Betonstahlstäbe, - mit Zuführförderer, Biegemaschinenaggregat und Abwurfeinrichtung, wobei das Biegemaschinenaggregat eine verfahrbare Biegemaschine, eine Auflagereinrichtung und eine fest angeordnete Biegemaschine aufweist und die verfahrbare Biegemaschine in Längsrichtung der Auflagereinrichtung zur feststehenden Biegemaschine hin und zurück sowie mit Blockfahrt verfahrbar ist. Der Zuführförderer einer solchen Biegeanlage ist im allgemeinen ein Rollgang. Blockfahrt bezeichnet eine Bewegung, deren Endstellung durch eine Blockierung definiert ist. Die Biegemaschinen einer solchen Biegeanlage besitzen im allgemeinen einen Biegetisch und einen um eine vertikale Achse antreibbaren Biegeteller mit einem darauf angeordneten Biegewerkzeug, z.B. in Form eines Biegefingers, ein zentrales Biegegegenwerkzeug und einen Gegenhalter. Die beschriebenen Werkzeuge oder einige davon sind austauschbar, wenn es sich darum handelt, an Stahlstäben Abbiegungen mit unterschiedlichem Biegeradius anzubringen. Zugeordnet sind Biegetischleisten und ein Anschlag an der feststehend angeordneten Biegemaschine. Auch der Zuführförderer kann einen Anschlag aufweisen. Die Anschläge sind regelmäßig verstellbar und definieren die Endlagen der Stirnseiten der zu biegenden Stahlstäbe.

Bei der aus der Praxis bekannten Biegeanlage, von der die Erfindung ausgeht, ist die Auflagereinrichtung als Tisch ausgeführt. Das ist problemlos, wenn es sich um das Biegen von einzelnen Stahlstäben handelt. Wenn mehrere Stahlstäbe gleichzeitig, in vertikaler Richtung übereinanderliegend, gebogen werden sollen, sind Stabstahlaufnahmen erforderlich, die dieses zulassen. Sie sind bei der bekannten Ausführungsform an den Tisch angeschlossen bzw. anschließbar. Stahlstäbe unterschiedlicher Länge verlangen an verschiedenen Positionen ihrer Länge entsprechende Stahlstabaufnahmen, die gleichzeitig auch eine Unterstützung bewirken. Die Stahlstabaufnahmen der bekannten Biegeanlage können nicht einfach auf das Biegen von Stahlstäben unterschiedlicher Länge eingerichtet werden. Insoweit ist die bekannte Anlage zum Einsatz in flexiblen Fertigungsstraßen verbesserungsfähig.

Der Erfindung liegt die Aufgabe zugrunde, eine Biegeanlage des eingangs beschriebenen Aufbaus so weiter auszubilden, daß sie einfach auf das Biegen von Stahlstäben unterschiedlicher Länge eingestellt werden kann.

Zur Lösung dieser Aufgabe lehrt die Erfindung, daß zwischen der verfahrbaren Biegemaschine und der feststehend angeordneten Biegemaschine zumindest eine in Längsrichtung dem Auflagereinrichtung verfahrbare Stützeinrichtung angeordnet ist, die einen Stützeinrichtungstisch, ein als schiefe Ebene ausgeführtes Einlaufelement, eine Stabstahlaufnahme für mehrere in vertikaler Richtung übereinanderliegende zu biegende Stahlstäbe und ein Abwurfelement aufweist, daß die Stützeinrichtung von der verfahrbaren Biegemaschine in Richtung auf die feststehende Biegemaschine bis in eine Blockfahrtstellung drückbar ist, daß die Stützeinrichtung aus der Blockfahrtstellung heraus über zumindest eine längeneinstellbares Zugmittel von der verfahrbaren Biegemaschine bis in vorgebbare Stützstellungen ziehbar ist und daß außerdem der Stützeinrichtungstisch sowie unabhängig davon die Aufnahmebreite der Stahlstabaufnahme quer zur Längsachse der Auflagereinrichtung verstellbar sind. Nach bevorzugter Ausführungsform der Erfindung sind entsprechende Stützeinrichtungen auflagereinrichtungsseitig auch an der verfahrbaren Biegemaschine sowie an der feststehenden Biegemaschine angeordnet. Diese Stützeinrichtungen können, bis auf das Stützeinrichtungsgestell, aus identisch gleichen Bauteilen bestehen wie die verfahrbare Stützeinrichtung, die vorstehend beschrieben wurde. Regelmäßig ist im Rahmen der Erfindung die Biegeanlage mit mehreren verfahrbaren Stützeinrichtungen ausgerüstet.

Die erreichten Vorteile sind darin zu sehen, daß erfindungsgemäß zu biegende Stahlstäbe mit Hilfe der Stützeinrichtung beim Biegevorgang so gestützt werden könne, wie es zur Vermeidung eines störenden Durchhängens erforderlich ist. Von besonderem Vorteil ist die Tatsache, daß dabei ohne weiteres eine Einstellung auf unterschiedliche Biegewerkzeuge erforderlich ist, wenn Biegungen mit unterschiedlichem Biegeradius an die Stahlstäbe angebogen werden sollen. Dazu ist bei der erfindungsgemäßen Biegeanlage der Stützeinrichtungstisch in der beschriebenen Weise verstellbar. Die Stahlstabaufnahme ist in der beschriebenen Weise verstellbar, um unterschiedlichen Durchmessern der zu biegenden Stahlstäbe angepaßt zu werden. In der Stahlstabaufnahme können die zu biegenden Stahlstäbe auch festgeklemmt werden. besonderem Vorteil ist die Tatsache, daß das Verfahren der Stützeinrichtung nach Maßgabe der Länge der zu biegenden Stahlstäbe über die ohnehin verfahrbare Biegemaschine erfolgen kann. In diesem Zusammenhang kann das längeneinstellbare Zugmittel auf verschiedene Weise ausgebildet und längeneinstellbar sein. Eine bevorzugte Ausführungsform ist dadurch gekennzeichnet, daß das längeneinstellbare Zugmittel auf eine Spule mit Rückstellfeder aufspulbar und die Abspullänge des Zugmittels einstellbar ist. Es versteht sich, daß bei der erfindungsgemäßen Biegeanlage die Übergabe der zu biegenden Stahlstäbe von dem Zuführförderer auf das Biegemaschinenaggregat einfach und zügig erfolgen muß, wie es im Rahmen einer flexiblen Fertigungsstraße üblich ist. Dazu lehrt die Erfindung, daß den Stützeinrichtungen ein Zuführförderer angeordnet ist, dessen Förderebene zum Zwecke der Übergabe der auf dem Zuführförderer nebeneinanderliegend angeordneten Stahlstäbe auf das Niveau des Einlaufelementes der Stützeinrichtung heb- bzw. senkbar ist. Dazu kann die Förderebene über Hebelgetriebe und schiefe Ebenen unter Verwendung von Stellzylinderkolbenanordnungen heb- und senkbar sein.

Im folgenden wird die Erfindung anhand einer lediglich ein Ausführungsbeispiel darstellenden Zeichnung ausführlicher erläutert. Es zeigen in schematischer Darstellung
Fig. 1 eine Draufsicht auf eine erfindungsgemäße Biegeanlage,
Fig. 2 eine Seitenansicht des Gegenstandes der Fig. 1,
Fig. 3 einen Schnitt in Richtung A-B durch den Gegenstand nach Fig. 1 in gegenüber den Fig. 1 und 2 vergrößertem Maßstab,
Fig. 4 einen Schnitt in Richtung C-D durch den Gegenstand nach Fig. 1 im Maßstab der Fig. 3.

Die in den Figuren dargestellte Biegeanlage dient zum Biegen von Stahlstäben. Zum grundsätzlichen Aufbau gehören ein Zuführförderer 1, ein Biegemaschinenaggregat 2, 3, 4 und eine Abwurfeinrichtung. Das Biegemaschinenaggregat 2, 3, 4 besitzt eine verfahrbare Biegemaschine 2, eine Auflagereinrichtung 3 und eine feststehend angeordnete Biegemaschine 4. Die verfahrbare Biegemaschine 2 ist in Längsrichtung der Auflagereinrichtung 3 zur feststehenden Biegemaschine 4 hin und zurück sowie mit Blockfahrt verfahrbar. Dabei kann mit den verschiedensten Verfahrantrieben, beispielsweise Kettenantrieben gearbeitet werden.

Zwischen der verfahrbaren Biegemaschine 2 und der feststehend angeordneten Biegemaschine 4 ist im Ausführungsbeispiel eine in Längsrichtung der Auflagereinrichtung 3 verfahrbare Stützeinrichtung 5 angeschlossen. Diese Verfahrbewegung dieser Stützeinrichtung 5 ist in der Fig. 1 durch einen Doppelpfeil angedeutet worden.

Die Fig. 3 und 4 besitzen einen gegenüber den Fig. 1 und 2 vergrösserten Maßstab. Man erkennt, daß die verfahrbare Stützeinrichtung 5 einen Stützeinrichtungstisch 6, ein als schiefe Ebene ausgeführtes Einlaufelement 7, eine Stabstahlaufnahme 8 für mehrere in vertikaler Richtung übereinanderliegende zu biegende Stahlstäbe S und ein Abwurfelement 19 aufweist . Die Stützeinrichtung 5 ist von der verfahrbaren Biegemaschine 2 in Richtung auf die feststehende Biegemaschine 4 bis in eine Blockfahrtstellung drückbar. Die Anordnung ist fernerhin so getroffen, daß die Stützeinrichtung 5 aus der Blockfahrtstellung heraus über zumindest ein längeneinstellbares Zugmittel 9 von der verfahrbaren Biegemaschine 2 bis in vorgebbare Stützstellungen ziehbar ist, wie sie gezeichnet wurde. Die Anordnung ist außerdem so getroffen, daß der Stützeinrichtungstisch 6 sowie unabhängig davon die Aufnahmebreite der Stahlstabaufnahme 8 quer zur Längsachse der Auflagereinrichtung 3 verstellbar sind, und zwar nach Maßgabe der jeweils eingesetzten Biegewerkzeuge bzw. der Durchmesser der Stahlstäbe S. Neben der verfahrbaren Stützeinrichtung 5 sind im Ausführungsbeispiel entsprechend aufgebaute Stützeinrichtungen 10 auflagereinrichtungsseitig an der verfahrbaren Biegemaschine 2 sowie an der feststehenden Biegemaschine 4 angeordnet. Das längenverstellbare Zugmittel 9 mag auf eine Spule mit Rückstellfeder aufgespult sein, wobei die Abspullänge des Zugmittels 9 einstellbar ist.

Im Ausführungsbeispiel ist den Stützeinrichtungen 5, 10 ein Zuführförderer 1 zugeordnet, dessen Förderebene zum Zwecke der Übergabe der auf dem Zuführförderer 1 nebeneinanderliegend angeordneten Stahlstäbe auf das Niveau des Einlaufelementes 7 der Stützeinrichtungen 5, 10 hebbar bzw . senkbar ist. Dazu wird auf die Fig. 2 verwiesen. Man erkennt, daß die Förderebene über schiefe Ebenen 11 und Zylinderkolbenanordnungen 12 in der beschriebenen Art und Weise heb- und senkbar ist.

Man erkennt in der Fig. 1 außerdem einen Anschlag 13, der dem Zuführförderer 1 zugeordnet ist. Dieser Anschlag 13 positioniert die Stirnseiten der zu biegenden Stahlstäbe. Ein weiterer Anschlag 14 befindet sich an der feststehend angeordneten Biegemaschine 4. Dieser Anschlag 14 ist wie üblich abkippbar, wenn der Biegevorgang dieses verlangt. Die feststehend angeordnete Biegemaschine 4 besitzt im übrigen eine Führungsschiene 15, auf der der Gegenhalter 16 verstellbar ist Außerdem sind Biegemaschinenleisten 17 vorgesehen. Soweit diese die beschriebene Kinematik stören, können auch diese abgeklappt werden. Aus einer vergleichenden Betrachtung der Fig. 1 und 2 entnimmt man, daß diese Biegemaschinenleiste 17 an einem tischartigen Bauteil 18 befestigt ist, welches in Richtung des in Fig 2 eingezeichneten Bogenpfeiles abgeklappt werden kann.

## Patentansprüche

1. Biegeanlage für Stahlstäbe, insbesondere Betonstahlstäbe, - mit
Zuführförderer (1),
Biegemaschinenaggregat (2,3,4) und
Abwurfeinrichtung,
wobei das Biegemaschinenaggregat (2,3,4) eine verfahrbare Biegemaschine (2), eine Auflagereinrichtung (3) und eine fest angeordnete Biegemaschine (4) aufweist und die verfahrbare Biegemaschine (2) in Längsrichtung der Auflagereinrichtung (3) zur feststehenden Biegemaschine (4) hin und zurück sowie mit Blockfahrt verfahrbar ist, **dadurch gekennzeichnet,** daß zwischen der verfahrbaren Biegemaschine (2) und der feststehend angeordneten Biegemaschine (4) zumindest eine in Längsrichtung der Auflagereinrichtung (3) verfahrbare Stützeinrichtung (5) angeordnet ist,
die einen Stützeinrichtungstisch (6), ein als schiefe Ebene ausgeführtes Einlaufelement (7), eine Stabstahlaufnahme (8) für mehrere in vertikaler Richtung übereinanderliegende zu biegende Stahlstäbe (S) und ein Abwurfelement (19) aufweist,
daß die Stützeinrichtung (5) von der verfahrbaren Biegemaschine (2) in Richtung auf die feststehende Biegemaschine (4) bis in eine Blockfahrtstellung drückbar ist, daß die Stützeinrichtung (5) aus der Blockfahrstellung heraus über zumindest ein längeneinstellbares Zugmittel (9) von der verfahrbaren Biegemaschine (2) bis in vorgebbare Stützstellungen ziehbar ist und daß außerdem der Stützeinrichtungstisch (6) sowie unabhängig davon die Aufnahmebreite der Stabstahlaufnahme (8) quer zur Längsachse der Auflagereinrichtung (3) verstellbar sind.

2. Biegeanlage nach Anspruch 1, dadurch gekennzeichnet, daß entsprechende Stützeinrichtungen (10) auflagereinrichtungsseitig an der verfahrbaren Biegemaschine (2) sowie an der feststehenden Biegemaschine (4) angeordnet sind.

3. Biegeanlage nach einem der Ansprüche 1 oder 2, dadurch gekennzeichnet, daß das längenverstellbare Zugmittel (9) auf eine Spule mit Rückstellfeder aufspulbar und die Abspullänge des Zugmittels (9) einstellbar ist.

4. Biegeanlage nach einem der Ansprüche 1 bis 3, dadurch gekennzeichnet, daß den Stützeinrichtungen (5, 10) ein Zuführförderer (1) zugeordnet ist, dessen Förderebene zum Zwecke der Übergabe der auf dem Zuführförderer nebeneinanderliegenden Stahlstäbe auf das Niveau des Einlaufelementes (7) der Stützeinrichtungen (5, 10) hebbar bzw. senkbar ist.

5. Biegeanlage nach Anspruch 4, dadurch gekennzeichnet, daß die Förderebene über Hebelgetriebe und/oder schiefe Ebenen (11) heb- und senkbar ist.

## Claims

1. A bending installation for steel rods, particularly steel rods for reinforcing concrete, - with
a feeder conveyor (1),
a bending machine unit (2,3,4), and
a throw-off device,
wherein the bending machine unit (2,3,4) has a travelling bending machine (2), a bearing device (3) and a fixed bending machine (4), and the travelling bending machine (2) can travel backwards and forwards to the stationary bending machine (4) in the longitudinal direction of the bearing device (3) and its travel can be locked, characterised in that at least one support device (5), which can travel in the longitudinal direction of the bearing device (3), is disposed between the travelling bending machine (2) and the stationary bending machine (4), which support device has a support device table (6), an intake element (7) formed as an inclined plane, a steel rod receiver (8) for a plurality of steel rods (S) which are superimposed in a vertical direction and which are to be bent, and a throw-off element (19), that the support device (5) can be pushed from the travelling bending machine (2) in a direction towards the stationary bending machine as far as a locked travel position, that the support device (5) can be pulled from the travelling bending machine (2) out of the locked travel position as far as predetermined support positions by means of at least one longitudinally adjustable traction means (9), and that in addition the support device table (6) and, independently thereof, the receiver width of the steel rod receiver (8), are adjustable transversely to the longitudinal axis of the bearing device (3).

2. A bending installation according to Claim 1, characterised in that corresponding support devices (10) are disposed on the side of the bearing device on the travelling bending machine (2) and on the stationary bending machine (4).

3. A bending installation according to one of Claims 1 or 2, characterised in that the longitudinally adjustable traction means (9) can be wound on a coil with a pull-back spring and the unwindable length of the traction means (9) is adjustable.

4. A bending installation according to one of Claims 1 to 3, characterised in that a feeder conveyor (1) is associated with the support devices (5, 10), the feeder plane of which feeder conveyor can be raised or lowered for the purpose of transferring the steel rods lying side by side on the feeder conveyor to the level of the intake element (7) of the support devices (5, 10).

5. A bending installation according to Claim 4, characterised in that the feeder plane can be raised and lowered by means of a lever mechanism and/or inclined planes (11).

## Revendications

1. Installation de cintrage pour des barres d'acier, notamment des barres d'acier à béton, - comportant un convoyeur d'amenée (1),
une unité (2,3,4) à machines de cintrage, et
un dispositif de déchargement,
et dans laquelle l'unité (2,3,4) à machines de cintrage comporte une machine mobile de cintrage (2), un dispositif d'appui (3) et une machine fixe de cintrage (4), et la machine mobile de cintrage (2) est déplaçable en va-et-vient et selon un déplacement avec blocage dans la direction longitudinale du dispositif d'appui (3) par rapport à la machine fixe de cintrage (4), caractérisée en ce qu'entre la machine mobile de cintrage (2) et la machine fixe de cintrage (4) est disposé au moins un dispositif de support (5), qui est déplaçable dans la direction du dispositif d'appui (3) et qui possède une table (6), un élément d'entrée (7) réalisé sous la forme d'un plan oblique, une unité (8) de réception pour plusieurs barres d'acier (S) devant être cintrées, superposées dans la direction verticale, et un élément de déchargement (19), que le dispositif de support (5) peut être repoussé par la machine mobile de cintrage (2) en direction de la machine fixe de cintrage (4), jusque dans une position de déplacement avec blocage, que le dispositif de support (5) peut être tiré de la position de déplacement avec blocage, par l'intermédiaire d'au moins un moyen de traction (9) de longueur réglable, par la machine mobile de cintrage (2) jusque dans des positions de support pouvant être prédéterminées et qu'en outre la table (6) du dispositif de support ainsi que, indépendamment de cette dernière, la largeur de réception de l'unité (8) de réception des barres d'acier sont régables transversalement par rapport à l'axe longitudinal du dispositif d'appui (3).

2. Installation de cintrage selon la revendication 1, caractérisée en ce que des dispositifs correspondants de support (10) sont disposés, du côté du dispositif d'appui, sur la machine mobile de cintrage (2) ainsi que sur la machine fixe de cintrage (4).

3. Installation de cintrage selon l'une des revendications 1 ou 2, caractérisée en ce que le moyen de traction (9) de longueur réglable peut être enroulé sur une bobine avec un ressort de rappel et la longueur de déroulement du moyen de traction (9) est réglable.

4. Installation de cintrage selon l'une des revendications 1 à 3, caractérisée en ce qu'aux dispositifs de support (5,10) est associé un convoyeur d'amenée (1), dont le plan de convoyage peut être soulevé ou abaissé pour le transfert des barres d'acier, qui sont juxtaposées sur le convoyeur d'amenée, au niveau de l'élément d'entrée (7) des dispositifs de support (5,10).

5. Installation de cintrage selon la revendication 4, caractérisée en ce que le plan du convoyeur peut être soulevé et abaissé par l'intermédiaire d'une transmission à leviers et/ou de plans obliques (11).
